# FASCICULE DE BREVET EUROPEEN

(11) **EP 0 393 567 B1**
(45) Date de publication et mention de la délivrance du brevet: **21.06.1995**
(21) Numéro de dépôt: 90107230.6
(22) Date de dépôt: 17.04.1990
(51) Int. Cl.: B21J 15/14, F01D 5/22

(54) **Procédé et dispositif pour le rivetage d'un bandage aux sommets d'ailettes montées sur un rotor**
Verfahren und Vorrichtung zum Nieten eines Deckbandes an den Schaufelspitzen eines beschaufelten Rotors
Method and apparatus for riveting a shroud ring to the blade tips of a bladed rotor

(30) Priorité: 21.04.1989 FR 8905354
(43) Date de publication de la demande: 24.10.1990
(73) Titulaire: GEC ALSTHOM SA, 75116 Paris (FR)
(72) Inventeur: Demichel, Marcel, F-95200 Sarcelles (FR)
(74) Mandataire: Weinmiller, Jürgen

(56) Documents cités:
- DE-C- 3 535 761
- FR-A- 2 367 553
- US-A- 2 197 334
- US-A- 4 437 213

## Description

La présente invention concerne un procédé et un dispositif de rivetage d'un bandage sur des ailettes d'une roue d'un rotor afin de les lier entre elles, selon le préambule de la revendication 1 ou 3 respectivement. Un tel procédé et un tel dispositif sont connus du document FR-A-2 367 553 ou du document US-A-4 437 213. Ce dernier document par exemple décrit un procédé automatique de rivetage d'un bandage sur une roue d'ailettes avec tenons radiaux dans lequel on déplace la roue devant une tête de rivetage qui a un mouvement d'avance, puis de retrait dans le sens radial après chaque rivetage. Ce procédé est inapplicable lorsque les tenons font un angle avec le plan de la roue car il y aurait déformation des ailettes lors du rivetage et celui-ci ne pourrait avoir lieu. C'est pourquoi actuellement on effectue un tel rivetage manuellement à l'aide d'un pistolet pneumatique ou tout autre dispositif à choc équivalent.

Or, un tel procédé n'assure pas une répétitivité constante des rivetages et son application entraîne des contraintes particulières en raison des dispositions légales concernant le niveau sonore.

Le procédé et le dispositif selon l'invention permettant un rivetage régulier, répétitif et sans restriction médicale ou législative sont définis par les revendications 1 et 3.

En ce qui concerne des exemples de mise en oeuvre préférée de cette invention, référence est faite aux revendications secondaires.

La présente invention sera mieux comprise à la lumière de la description qui va suivre dans laquelle.

La figure 1 représente une ailette avec son bandage.

La figure 2 représente un paquet d'ailettes avec son bandage.

La figure 3 représente une coupe partielle vue de dessus du dispositif de rivetage selon l'invention.

La figure 4 représente une vue de côté du dispositif de la figure 3.

La figure 5 représente une vue de devant du dispositif de la figure 4.

La figure 6 représente une variante du dispositif de la figure 3.

La figure 1 représente une vue d'ailettes 1 faisant partie d'un paquet 2 d'ailettes (voir figure 2) chaque ailette comporte à son sommet 3 plusieurs tenons 4. Les tenons 4 sont introductibles dans les trous 5 d'un bandage 6.

Les tenons 4 font un angle déterminé c avec le plan vertical de symétrie de la roue d'ailettes 7.

Le dispositif de rivetage 8 (voir figures 3 à 5) comporte une tête de rivetage 9 munie d'une bouterolle 10.

La tête de rivetage 9 est déplaçable en translation parallèlement à son axe par rapport à un plateau 11 grâce à une glissière 12 (voir figure 4) et à un moteur 13.

Le plateau 11 peut tourner en rotation autour d'un axe perpendiculaire à l'axe de la tête 9 par rapport à un chariot 14. Cet axe est vertical dans le dispositif représenté aux figures 3 à 5. On bloque le plateau 11 par rapport au chariot 14 par deux vis 15 et par deux goupilles 15′.

Le chariot 14 est muni de galets 16 qui se déplacent sur les tranches de deux segments circulaires 17 verticaux solidaires de deux montants verticaux 34 d'un support 18. Il comporte également des galets 19 qui se déplacent sur la surface des montants verticaux 34.

Pour déplacer le chariot 14 on utilise une vis sans fin 20 fixée à une extrémité au chariot 14 et à l'autre à un moteur 21 monté par une rotule sur le support 18.

Les segments 17 sont disposés dans des plans verticaux perpendiculaires à l'axe du rotor xx' de façon que le chariot 14 décrive un mouvement circulaire parallèle à la périphérie de la roue du rotor sur laquelle on vient fixer les bandages 6. Le support 18 est monté sur une base 22 horizontale par rapport à laquelle il peut se déplacer horizontalement dans deux directions, l'une parallèle à l'axe du rotor et l'autre perpendiculaire à cet l'axe.

On a choisi des segments 17 convenant pour une roue donnée et on a positionné le support 18 de façon que les segments 17 aient leur axe confondu avec l'axe du rotor.

Le plateau 11 est orienté de façon que l'axe de la tête de rivetage 9 fasse avec le plan vertical P orthogonal à l'axe du rotor un angle c égal à l'angle fait par l'axe des tenons 4 avec le même plan.

Sur la tête de rivetage 9 on a fixé deux flasques 23 terminés chacun par une partie plane inclinée 24.

Les parties inclinées 24 sont parallèles au plan P et les flasques 23 sont parallèles à l'axe de la tête 9. Ces flasques 23 ont été choisis en tenant compte de l'angle c d'inclinaison des tenons 4.

Sur la partie inclinée 24 du flasque 23 encaissant les efforts maximaux lors du rivetage est monté un mors 25 déplaçable parallèlement à l'axe du rotor par un moteur 26. Sur la partie inclinée 24 de l'autre flasque est monté un second mors 27 déplaçable également parallèlement à l'axe du rotor par un vérin 28. Grâce au moteur 26 et au système de transmission le mors 25 est totalement immobilisé en déplacement axial pendant la durée du rivetage malgré tous les efforts qu'il encaisse.

Au sommet de la tête 9 sont montés un embout 29 et un vérin annulaire 30. Le vérin 30 déplace l'embout 29 parallèlement à l'axe de la tête 9.

Cet embout 29 est muni d'une ouverture 31 laissant passer la bouterolle 10 ainsi que les tenons 4. Sur les deux bords de l'ouverture sont fixées deux plaquettes amovibles (non représentées) qui viennent appliquer le bandage contre le sommet de l'ailette de part et d'autre des tenons.

La tête de rivetage 9 est une tête connue, dans laquelle la bouterolle 10 décrit une rosace en appliquant une force donnée lors du rivetage et est animée d'un mouvement d'avance avant le rivetage et de recul après.

Devant la bouterolle 10 est monté un endoscope 32 rétractable sous l'effet d'un vérin 33 monté sur la tête de rivetage 9 par une liaison 35. L'endoscope passe à travers l'ouverture 31.

Le procédé selon l'invention est le suivant. Le rotor est disposé avec son axe horizontal, on amène par rotation du rotor le paquet 2 d'ailettes monté sur une roue 7 de ce rotor dans une position sensiblement horizontale.

Les tenons 4 des ailettes font un angle c avec le plan vertical P de symétrie de la roue dont fait partie le paquet 2 d'ailettes.

On monte les deux segments circulaires 17 correspondant à la roue sur laquelle on veut monter les bandages 6. On déplace le support 18 du chariot 4 de façon que l'axe des segments 17 soit confondu avec l'axe du rotor.

On monte sur la tête 9 deux flasques 23 qui forment chacun un dièdre d'angle obtus 180°-c. On règle en rotation, la position du plateau 11 de façon que l'axe de la tête 9 fasse un angle c avec le plan P et donc que les extrémités 24 des flasques 23 soient parallèles à ce plan P.

L'endoscope 32 est réglé sur l'axe de la tête 9.

Ensuite en déplaçant la tête grâce aux moteurs 13, 21 et grâce au mouvement du support 18 parallèlement à l'axe xx′ on règle l'endoscope sur la position d'un tenon 4 de l'ailette horizontale. L'axe de la tête 9 se trouve ainsi dans le prolongement de l'axe du tenon 4.

Une fois que la tête 9 est réglée pour un tenon 4 on vient brider les mouvements horizontaux et verticaux de la tête 9 par des dispositifs de bridage (non représentés). On applique le mors 25 contre un groupe d'ailettes (par exemple cinq ailettes) en manoeuvrant le moteur 26.

On vient appliquer l'autre mors 27 par le vérin 28 contre le groupe d'ailettes bridant ainsi ce groupe d'ailettes.

On applique l'embout 29 contre le bandage 6, l'endoscope 32 étant toujours en position.

On relève l'endoscope 32 et on procède au rivetage proprement dit. La bouterolle 10 vient au contact du tenon 4 et par un mouvement concentrique à la périphérie du tenon 4, aplatit celui-ci. La durée et la force appliquées peuvent être réglées avec précision pour tenir compte des tenons utilisés. La bouterolle 10 s'écarte alors automatiquement du tenon 4.

On débride le bandage 6 en reculant l'embout 29. On débride le groupe d'ailettes en écartant les mors 27 puis 25 ; puis on débride les mouvements verticaux et horizontaux de la tête de rivetage 9.

On remet en place l'endoscope 32 que l'on vient centrer sur un autre tenon 4 et ainsi de suite.

Le déplacement de la tête de rivetage 9 est aisé lorsqu'on passe du tenon d'une ailette au tenon correspondant d'une autre ailette puisqu'ils sont situés dans le même plan vertical ; il suffit alors de déplacer le chariot 14 le long des segments circulaires 17 pour passer d'un tenon 4 à un autre.

Lorsqu'on passe d'un tenon 4 d'une ailette à un autre tenon de la même ailette, il faut déplacer le support 18 latéralement et reculer ou avancer la tête le long de son axe.

Selon une variante de l'invention l'axe de la tête de rivetage 9 n'est plus choisi dans un plan horizontal passant par l'axe du rotor (où il peut se déplacer par rotation du plateau) mais dans un plan passant par l'axe du rotor et faisant un angle voisin de 45° à 90° avec le plan horizontal.

Ainsi les efforts encaissés par le dispositif de rivetage entraînent moins de déformations.

## Revendications

1. Procédé de rivetage d'un bandage (6) sur une ailette (1) d'une roue (7) de rotor d'axe horizontal (xx'), chaque ailette (1) comportant à son sommet (3) un ou plusieurs tenons (4) introductibles dans un ou plusieurs trous (5) du bandage (6), procédé selon lequel
- on règle une tête de rivetage (9) pour une roue déterminée (7) de façon, d'une part, qu'elle puisse se déplacer selon un mouvement circulaire en passant au voisinage des sommets (3), d'ailettes (1) de la roue (7) et, d'autre part, que lorsqu'elle est au-dessus d'un tenon (4), son axe soit dans le prolongement de l'axe du tenon (4), puis on procède au groupe d'opérations de rivetage suivantes :
- on centre un premier tenon (4) devant la tête de rivetage (9),
- on bride le bandage (6) contre le sommet (3) de l'ailette (1),
- on rivette le tenon (4),
- on débride le bandage (6),
- ensuite on déplace la tête (9) de façon à amener un second tenon (4) devant la tête de rivetage (9),
- on recommence alors le groupe d'opérations de rivetage jusqu'à ce que tous les tenons (4) d'un bandage (6) aient été ainsi traités, caractérisé en ce que lesdits tenons (4) faisant un angle aigu c avec le plan médian P de la roue (7) orthogonal à l'axe horizontal (xx'),
- on bride les mouvements verticaux et horizontaux de la tête (9) avant le rivetage, on bride ensemble un group d'ailettes (1) comprenant l'ailette (1) à bander avec la tête de rivetage (9), et puis après le rivetage
- on débride le groupe d'ailettes (1) et les mouvements verticaux et horizontaux de la tête (9).

2. Procédé selon la revendication 1, caractérisé en ce qu'on se sert d'un endoscope porté par la tête (9) pour centrer celle-ci sur un tenon (4).

3. Dispositif de rivetage d'un bandage (6) sur des ailettes (1) d'une roue (7) d'un rotor afin de les lier entre elles, chaque ailette (1) comportant à son sommet (3) un ou plusieurs tenons (4) introductibles dans un ou plusieurs trous (5) du bandage (6), le dispositif comportant un chariot (14) supportant une tête de rivetage (9) avec une bouterolle (10) venant en contact avec le tenon (4) et animée d'un mouvement de translation le long de l'axe de la tête (9) assurant par écrasement du tenon (4) le rivetage du bandage (6), l'axe de la tête (9) étant confondu avec l'axe du tenon (4), caractérisé en ce que, lesdits tenons (4) faisant un angle aigu c avec le plan médian P de la roue (7) orthogonal à l'axe (x'x) du rotor, la tête de rivetage (9) est solidaire de deux flasques (23) parallèles à l'axe de cette tête (9), chaque flasque (23) étant terminé par une partie parallèle (24) au plan P, chacune de ces parties (24) supportant un mors (25, 27) ainsi que des moyens (26, 28) de déplacer ce mors (25, 27) de façon à venir bloquer un paquet d'ailettes comprenant l'ailette (1) sur laquelle le bandage (6) doit être riveté.

4. Dispositif selon la revendication 3, caractérisé en ce qu'un mors (25) est déplacé par un moteur (26) et le second (27) par un vérin (28).

5. Dispositif de rivetage selon l'une des revendications 3 ou 4, caractérisé en ce que le chariot (14) est muni de moyens (12, 13) permettant à la tête de rivetage (9) avec ses flasques (23) de se déplacer d'avant en arrière le long de l'axe.

6. Dispositif de rivetage selon l'une des revendications 3 à 5, caractérisé en ce que la tête de rivetage (9) est montée sur le chariot (14) par l'intermédiaire d'un plateau tournant (11) permettant de règler l'angle d'inclinaison de la tête (9) avec un plan vertical P perpendiculaire à l'axe du rotor (xx') à une valeur c égale à l'inclinaison des tenons 4 par rapport à ce plan P.

7. Dispositif de rivetage selon l'une des revendications 3 à 6, caractérisé en ce que la tête (9) est munie d'un embout (29) et d'un vérin (30) qui vient appliquer l'embout (29) contre le bandage (6) pour le maintenir pendant le rivetage.

8. Dispositif de rivetage selon l'une des revendications 3 à 7, caractérisé en ce qu'il comporte un support (18) muni de deux guides circulaires (17) le long desquels le chariot (14) peut se déplacer en rotation, lesdits guides dont l'axe est confondu avec l'axe (xx') du rotor qui est horizontal étant amovibles pour pouvoir adapter le dispositif aux ailettes (1) de chaque roue (7).

9. Dispositif de rivetage selon la revendication 8, caractérisé en ce que le support (18) est mobile dans deux directions perpendiculaires par rapport à une base (22) dudit dispositif.

10. Dispositif de rivetage selon l'une des revendications 3 à 9. caractérisé en ce que l'axe de la tête de rivetage (9) est dans un plan passant par l'axe du rotor (xx') faisant un angle de 45° à 90° avec le plan horizontal.

## Claims

1. Method of rivetting a shroud (6) to a blade (1) of a rotor stage (7) of a horizontal axis (xx') rotor, each blade (1) comprising at its tip (3) one or more tenons (4) adapted to be inserted into one or more holes (5) in the shroud (6), in which method
- a rivetting head (9) is set up for a specific rotor stage (7) so that it can move in a circular manner in the vicinity of the tips (3) of the rotor stage (7) blades (1) and so that when it is over a tenon (4) its axis is aligned with the axis of the tenon (4), the following rivetting operations being then carried out:
- a first tenon (4) is centred in front of the rivetting head (9),
- the shroud (6) is clamped against the tip (3) of the blade (1),
- the tenon (4) is rivetted,
- the shroud (6) is unclamped,
- the head (9) is moved to bring a second tenon (4) in front of the rivetting head (9),
- the rivetting operations are repeated until all of the tenons (4) of a shroud (6) have been treated in this manner,
characterised in that said tenons (4) being at an acute angle c to the median plane P of the rotor stage (7) orthogonal to the horizontal axis (xx'),
- the head (9) is clamped against vertical and horizontal movement before rivetting, a group of blades (1) is clamped together including the blade (1) to be shrouded by the rivetting head (9), and then after rivetting,
- the group of blades (1) is unclamped to allow vertical and horizontal movement of the head (9).

2. Method according to claim 1 characterised in that an endoscope carried by the head (9) is used to centre said head on a tenon (4).

3. Device for rivetting a shroud (6) to blades (1) of a rotor stage (7) of a rotor to bind them together, each blade (1) comprising at its tip (3) one or more tenons (4) adapted to be inserted into one or more holes (5) in the shroud (6), the device comprising a carriage (14) supporting a rivetting head (9), having a rivetting tool (10) adapted to come into contact with the tenon (4) and to be moved along the axis of the head (9) to rivet the shroud (6) by flattening the tenon (4), the axis of the head (9) being coincident with the axis of the tenon (4), characterised in that, said tenons (4) being at an acute angle c to the median plane P of the rotor stage (7) orthogonal to the rotor axis (x'x), the rivetting head (9) is fastened to two flanges (23) parallel to the axis of the head (9), each flange (23) terminating in a part (24) parallel to the plane P, each of these parts (24) carrying a jaw (25, 27) and means (26, 28) for moving the jaw (25, 27) to immobilise a group of blades including the blade (1) to which the shroud (6) is to be rivetted.

4. Device according to claim 3 characterised in that one jaw (25) is moved by a motor (26) and the second jaw (27) is moved by an actuator (28).

5. Rivetting device according to claim 3 or claim 4 characterised in that the carriage (14) is provided with means (12, 13) enabling the rivetting head (9) and said flanges (23) to move backward and forward along said axis.

6. Rivetting device according to any one of claims 3 to 5 characterised in that the rivetting head (9) is mounted on the carriage (14) by means of a rotatable plate (11) for adjusting the angle of inclination of the head (9) to a vertical plane P perpendicular to the rotor axis (xx') to a value c equal to the inclination of the tenons (4) relative to said plane P.

7. Rivetting device according to any one of claims 3 to 6 characterised in that the head (9) is provided with an end-piece (29) and an actuator (30) to apply the end-piece (29) against the shroud (6) to secure it during rivetting.

8. Rivetting device according to any one of claims 3 to 7 characterised in that it includes a support (18) provided with two circular guides (17) along which the carriage (4) can move in rotation, said guides having their axis coincident with the axis (xx') of the rotor which is horizontal and being removable so that the device can be adapted to suit the blades (1) of each rotor stage (7).

9. Rivetting device according to claim 8 characterised in that the support (18) is adapted to move in two perpendicular directions relative to a base (22) of said device.

10. Rivetting device according to any one of claims 3 to 9 characterised in that the axis of the rivetting head (9) lies in a plane passing through the axis (xx') of the rotor and at an angle to the horizontal plane of between 45° and 90°.

## Patentansprüche

1. Verfahren zur Vernietung einer Bandage (6) auf einer Schaufel (1) eines Rads (7) eines Rotors mit waagrechter Achse (xx'), wobei jede Schaufel (1) an ihrer Spitze (3) einen oder mehrere Zapfen (4) aufweist, die in eines oder mehrere Löcher (5) der Bandage eingeführt werden können, wobei man gemäß diesem Verfahren
- einen Nietkopf (9) für ein bestimmtes Rad (7) so einstellt, daß er sich einerseits gemäß einer kreisförmigen Richtung bewegen kann und dabei in der Nähe der Spitzen (3) der Schaufeln (1) des Rads (7) vorbeiläuft, und daß andererseits seine Achse sich in der Verlängerung der Achse des Zapfens (4) befindet, wenn er über einem Zapfen (4) steht, und
- dann die folgende Gruppe von Nietvorgängen durchführt:
- man zentriert einen ersten Zapfen (4) vor dem Nietkopf (9),
- man spannt die Bandage (6) gegen die Spitze (3) der Schaufel (1) fest,
- man vernietet den Zapfen (4),
- man gibt die Bandage (6) wieder frei,
- dann verschiebt man den Kopf (9) derart, daß ein zweiter Zapfen (4) vor dem Nietkopf (9) angeordnet wird,
- man beginnt die Gruppe von Nietvorgängen von neuem, bis alle Zapfen (4) einer Bandage (6) derart behandelt wurden, dadurch gekennzeichnet, daß man, wenn die Zapfen einen spitzen Winkel c mit der Mittelebene P des Rads (7) orthogonal zur waagrechten Achse (xx') bilden,
- den Kopf (9) gegen senkrechte und waagrechte Bewegungen vor dem Vernieten festspannt und eine Gruppe von Schaufeln (1) zusammenspannt, die die mit dem Nietkopf (9) zu bandagierende Schaufel (1) enthält, und dann nach dem Vernieten
- die Gruppe von Schaufeln (1) und die senkrechten und waagrechten Bewegungen des Kopfes (9) freigibt.

2. Verfahren nach Anspruch 1, dadurch gekennzeichnet, daß man ein Endoskop verwendet, das vom Kopf (9) getragen wird, um diesen auf einen Zapfen (4) zu zentrieren.

3. Vorrichtung zum Vernieten einer Bandage (6) auf Schaufeln (1) eines Rads (7) eines Rotors, um sie untereinander zu verbinden, wobei jede Schaufel (1) an ihrer Spitze (3) einen oder mehrere Zapfen (4) aufweist, die in eines oder mehrere Löcher (5) der Bandage (6) eingeführt werden können, wobei die Vorrichtung einen Wagen (14) aufweist, der einen Nietkopf (9) mit einem Nietdöpper (10) trägt, der mit dem Zapfen (4) in Kontakt kommt und eine Translationsbewegung entlang der Achse des Kopfes (9) durchführt, so daß durch Zerdrücken des Zapfens (4) die Vernietung der Bandage (6) bewirkt wird, wobei die Achse des Kopfes (9) mit der Achse des Zapfens (4) zusammenfällt, dadurch gekennzeichnet, daß, wenn die Zapfen (4) einen spitzen Winkel c mit der Mittelebene P des Rads (7) orthogonal zur Achse (xx') des Rotors bilden, der Nietkopf (9) fest mit zwei Wangen (23) parallel zur Achse dieses Kopfes (9) verbunden ist, wobei jede Wange (23) in einem parallel zur Ebene P verlaufenden Bereich (24) endet, wobei jeder dieser Bereiche (24) eine Spannbacke (25, 27) sowie Mittel (26, 28) zur Bewegung dieser Spannbacke (25, 27) trägt, um ein Paket von Schaufeln zu blockieren, zu dem die Schaufel (1) gehört, auf die die Bandage (6) aufgenietet werden soll.

4. Vorrichtung nach Anspruch 3, dadurch gekennzeichnet, daß eine Spannbacke (25) von einem Motor (26) und die andere (27) von einem Kraftzylinder (28) bewegt wird.

5. Nietvorrichtung nach einem der Ansprüche 3 oder 4, dadurch gekennzeichnet, daß der Wagen (14) mit Mitteln (12, 13) versehen ist, um den Nietkopf (9) mit seinen Wangen (23) entlang der Achse vorwärts und rückwärts bewegen zu können.

6. Nietvorrichtung nach einem der Ansprüche 3 bis 5, dadurch gekennzeichnet, daß der Nietkopf (9) auf dem Wagen (14) mittels einer Drehplatte (11) montiert ist, die die Einstellung des Neigungswinkels des Kopfes (9) bezüglich einer senkrechten Ebene P lotrecht zur Achse des Rotors (xx') auf einen Wert c gleich der Neigung der Zapfen 4 in Bezug auf diese Ebene P erlaubt.

7. Nietvorrichtung nach einem der Ansprüche 3 bis 6, dadurch gekennzeichnet, daß der Kopf (9) ein Endstück (29) und einen Kraftzylinder (30) aufweist, der das Endstück (29) gegen die Bandage (6) drückt, um diese während des Vernietens zu halten.

8. Nietvorrichtung nach einem der Ansprüche 3 bis 7, dadurch gekennzeichnet, daß sie einen Träger (18) mit zwei kreisförmigen Führungen (17) aufweist, entlang welcher der Wagen (14) sich drehend bewegen kann, wobei die Führungen, deren Achse mit der Achse (xx') des Rotors zusammenfällt, die waagrecht ist, lösbar sind, um die Vorrichtungen an die Schaufeln (1) jedes beliebigen Rads (7) anpassen zu können.

9. Vorrichtung nach Anspruch 8, dadurch gekennzeichnet, daß der Träger (18) in zwei Richtungen beweglich ist, die in Bezug auf eine Basis (22) der Vorrichtung senkrecht liegen.

10. Nietvorrichtung nach einem der Ansprüche 3 bis 9, dadurch gekennzeichnet, daß die Achse des Nietkopfs (9) sich in einer Ebene befindet, die durch die Achse (xx') des Rotors verläuft, die einen Winkel von zwischen 45 und 90° mit der waagrechten Ebene einschließt.
